# EUROPÄISCHE PATENTSCHRIFT

(11) **EP 3 228 797 B1**
(45) Veröffentlichungstag und Bekanntmachung des Hinweises auf die Patenterteilung: **09.01.2019**
(21) Anmeldenummer: 17165532.7
(22) Anmeldetag: 07.04.2017
(51) Int. Cl.: E06B 3/46, E05F 5/00, E05D 13/00, E05D 15/06, E06B 5/12, E21F 1/10, E05F 15/56

(54) **FLUCHT-SCHIEBETÜR**
ESCAPE SLIDING DOOR
PORTE DE SECOURS COULISSANTE

(30) Priorität: 08.04.2016 CH 4582016
(43) Veröffentlichungstag der Anmeldung: 11.10.2017
(73) Patentinhaber: Elkuch Elsenring AG, 9243 Jonschwil (CH)
(72) Erfinder: De Candido, Luigi, 9243 Jonschwil (CH)
(74) Vertreter: Riederer Hasler & Partner Patentanwälte AG

(56) Entgegenhaltungen:
- EP-A2- 1 544 402
- WO-A1-2006/056606
- DE-A1-102010 061 160

## Beschreibung

### Gebiet der Erfindung

Die Erfindung betrifft eine Flucht-Schiebetür zur Abtrennung einer Röhre eines Verkehrstunnels von einem Fluchtweg gemäss Oberbegriff des Anspruchs 1.

### Stand der Technik

Aus dem Stand der Technik sind Fluchttüren bekannt, welche die Röhre eines Verkehrstunnels von Fluchtwegen abtrennen. Die Abtrennung ist insofern von Bedeutung, da in den Fluchtwegen bei Normalbetrieb ein Luftüberdruck von ca. 50 bis 80 Pa vorhanden ist. Im Ereignisfall, beispielsweise bei einem Tunnelbrand, wird der Luftüberdruck in dem Fluchtweg auf 450 bis 500 Pa erhöht, um den Fluchtweg im Brandfall rauchfrei halten zu können.

Als Fluchttüren werden bevorzugt Schiebetüren eingesetzt, da der Überdruck im Ereignisfall quer zur Öffnungsrichtung wirkt. Dadurch ist die Schiebekraft zum Öffnen der Fluchttür geringer als die benötigte Öffnungskraft zum Öffnen einer herkömmlichen Drehtür. Allerdings kommt es beim Öffnen der Schiebetür im Ereignisfall zwangsläufig zu einem Druckausgleich zwischen den beiden Türenseiten. Der dabei entstehende Sog wirkt der Öffnungskraft entgegen. Dadurch sind als Fluchttüren eingesetzte Schiebetüren in den ersten 100 mm des Öffnungsweges sehr schwer zu öffnen, da während dieses Öffnungsweges der Druckausgleich stattfindet.

Solche Flucht-Schiebetüren in Tunnels besitzen auch einen automatischen Schliessmechanismus, indem ein Gegengewicht die Schiebetür zuzieht. Um die Geschwindigkeit der Schiebetür am Ende des Schliessvorgangs abzubremsen ist eine hydraulische Bremse bzw. ein hydraulischer Laufregler vorgesehen, bei welcher/welchem ein Öl in einem Zylinder durch eine Verengung gepresst wird. Die Viskosität des Öls ist temperaturabhängig und so kann es bei tiefen Temperaturen in einem Tunnel vorkommen, dass der Laufregler ein vollständiges Schliessen der Flucht-Schiebetür verhindert.

### Aufgabe der Erfindung

Aus den Nachteilen des beschriebenen Stands der Technik resultiert die die vorliegende Erfindung initiierende Aufgabe eine gattungsgemässe Flucht-Schiebetür zu verbessern. Insbesondere soll diese unabhängig von der Temperatur oder Temperaturschwankungen immer automatisch geschlossen werden und im Normalbetrieb sowie im Ereignisfall mit geringem Krafteinsatz zu öffnen sein.

### Beschreibung

Die Lösung der gestellten Aufgabe gelingt bei einem Flucht-Schiebetür dadurch, dass der Laufregler durch eine erste Druckkammer eines Pneumatikzylinders realisiert ist, aus welcher Luft gedrosselt austreten kann und dass der Pneumatikzylinder durch die Druckbeaufschlagung der ersten Druckkammer als ein Aktuator zur Öffnung des Türblattes wirkt. Durch die Drosselung des Luftaustritts aus der ersten Druckkammer wird die Schliessgeschwindigkeit des Türblattes gedämpft. Da die Luft unabhängig von der Tunneltemperatur immer mit derselben Geschwindigkeit aus der ersten Druckkammer strömt, ist die Schliessgeschwindigkeit mit der das Gegengewicht das Türblatt zuzieht temperaturunabhängig. Der Einsatz von Hydraulikflüssigkeiten zur Dämpfung ist im Gegensatz dazu temperaturabhängig, da die Viskosität der Hydraulikflüssigkeit mit sinkender Temperatur zunimmt.

Zusätzlich wirkt der Pneumatikzylinder nicht nur als ein Dämpfungsglied zur Laufregelung des Türblattes sondern er wirkt auch als eine Öffnungshilfe zum Verschieben des Türblattes in Öffnungsrichtung. Der Pneumatikzylinder wird daher zum Verbessern des Öffnens und Schliessens der Flucht-Schiebetür genutzt.

Die Erfindung zeichnet sich bevorzugt dadurch aus, dass in dem Pneumatikzylinder eine Druckfeder integriert ist. Die Öffnungshilfe durch die im geschlossenen Zustand des Türblattes komprimierte Druckfeder steht zu Beginn des Verschiebens des Türblattes in Öffnungsrichtung unmittelbar zu Verfügung. Die Druckfeder verstärkt die Öffnungshilfe zu Beginn des Öffnungsweges, wenn die Öffnungskraft durch den Sog am grössten ist. Wenn sich die Druckfeder nach ca. 100 mm vollständig ausgedehnt hat, hat auch die Sogwirkung durch die Vergrösserung des Durchganges abgenommen.

Als zweckdienlich hat es sich erwiesen, wenn der Pneumatikzylinder ein Zylindergehäuse, einen Kolben und eine Kolbenstange umfasst, wobei die mit dem Türblatt verbundene Kolbenstange eingefahren ist, wenn sich das Türblatt in der Schliessstellung befindet. Dadurch ist es möglich, dass das Türblatt durch das Ausfahren der Kolbenstange aufgeschoben wird.

Zweckmässigerweise ist das Zylindergehäuse feststehend und die Kolbenstange ist zusammen mit dem Türblatt verschiebbar. Diese Anordnung führt zu einer zuverlässigen Öffnungshilfe und einer wirkungsvollen Schliessdämpfung mit nur einem Aktuator.

Die Erfindung zeichnet sich auch bevorzugt dadurch aus, dass die Druckfeder im komprimierten Zustand mit einer ersten Hilfskraft von 7 bis 13 N und bevorzugt von 9 bis 11 N in Öffnungsrichtung des Türblatts wirken kann. Die Öffnungskraft wird durch die Druckfeder ausreichend verstärkt und die Feder kann trotzdem von dem Gegengewicht komprimiert werden, bis das Türblatt vollständig geschlossen ist. Im Normalbetrieb, wenn in dem Fluchtweg nur ein geringer Überdruck vorhanden ist, kann die erste Hilfskraft ausreichend sein, um die Schiebetür mit geringer Kraft zu öffnen. Dann ist die Hilfskraft der ersten Druckkammer zur Öffnung der Schiebetür nicht notwendig.

In einer besonders bevorzugten Ausführungsform der Erfindung ist in der ersten Druckkammer eine zweite Hilfskraft von 80 bis 500 N und bevorzugt von 100 bis 450 N erzeugbar, welche in Öffnungsrichtung des Türblatts wirken kann. Die Öffnungskraft, welche zum Aufschieben des Türblattes benötigt wird, lässt sich durch diese zweite Hilfskraft auf unter 50 N reduzieren. Das Türblatt lässt sich selbst im Ereignisfall mit maximaler Sogwirkung daher leicht aufschieben. Die Grösse der zweiten Hilfskraft ist auf den Überdruck einstellbar, welcher in dem Fluchtweg im Ereignisfall herrscht. Je grösser der Überdruck ist, desto grösser muss auch die zweite Hilfskraft sein, um die Sogwirkung beim Öffnen der Schiebetür zu kompensieren.

Bevorzugt speist ein Druckluft-Kompressor einen Druckspeicher, welcher die erste Druckkammer wenigstens 10 Mal befüllen kann ohne selbst nachbefüllt werden zu müssen. Die Öffnungshilfe bleibt daher selbst bei einem Stromausfall wirksam. Dies führt insbesondere im Ereignisfall, welcher zu einem Stromausfall führen kann, zur Steigerung der Sicherheit und Zuverlässigkeit der erfindungsgemässen Flucht-Schiebetür. Zweckmässigerweise ist die zweite Hilfskraft durch einen Druckregler einstellbar, welcher den Druck in dem Druckspeicher regelt. Die zweite Hilfskraft kann von dem Luftdruck im Druckspeicher abhängig gemacht werden. Denkbar ist es auch, dass der Druckregler in Abhängigkeit von dem in dem Fluchtweg herrschenden Überdruck mehr oder weniger Druckluft von dem Druckspeicher in die erste Druckkammer strömen lässt.

In einer weiteren bevorzugten Ausführungsform der Erfindung steht die erste Druckkammer mit einem ersten Lufteinlassventil und einem Drosselrückschlagventil als einem ersten Luftauslassventil luftleitend in Verbindung. Das Vorsehen von Ventilen ermöglicht es, dass die Öffnungshilfe und die Schliessgeschwindigkeit genau einstellbar sind. Unabhängig von der Grösse und dem Gewicht des Türblattes, der Sogwirkung und der Temperatur lassen sich die gewünschten Öffnungs- und Schliessparameter rasch einstellen.

Zweckmässigerweise ist der Luftdurchsatz des Drosselrückschlagventils einstellbar. Dadurch lässt sich die gewünschte Schliessgeschwindigkeit präzise umsetzen. Ein Offenbleiben der Schiebetür kommt daher durch die genauen Einstellmöglichkeiten an dem Drosselrückschlagventil und den durch das Gegengewicht bewirkten automatischen Schliessvorgang nicht vor. Zusätzlich kann die Grösse des Gegengewichts durch eine entsprechende Wahl von Gewichtsplatten optimiert werden.

Zur weiteren Optimierung der Einstellbarkeit umfasst der Pneumatikzylinder eine zweite Druckkammer, welche durch den Kolben von der ersten Druckkammer räumlich getrennt ist und mit einem zweiten Lufteinlassventil und einem zweiten Luftauslassventil luftleitend in Verbindung steht. Das zweite Lufteinlass- und Luftauslassventil ermöglichen es, dass die Kolbenstange möglichst widerstandsfrei ausgefahren und eingefahren werden kann, ohne dass Verschmutzungen in die zweite Druckkammer gesaugt werden. Es ist jedoch auch denkbar, dass der Luftdurchsatz dieser zweiten Ventile einstellbar ist, um die Öffnungs- und Schliessbewegung des Türblattes zu optimieren.

Als vorteilhaft erweist es sich, wenn das Türblatt einen Kippgriff umfasst, dessen Betätigung ein Befüllen der ersten Druckkammer mit Druckluft bewirkt und einen Auslösestift löst. Dadurch steht die zweite Hilfskraft beim Aufschieben des Türblattes sofort zur Verfügung. Die Hilfskraft überwindet zu Beginn des Öffnens die Anfangsreibung, welche durch den erhöhten Luftdruck auf der Fluchtwegseite bedingt ist. Wenn die Sogwirkung nach Öffnen der Schiebetür um ca. 50 bis 100 mm am grössten ist, ist auch die erste und zweite Hilfskraft nahe ihrem Maximum. Die Hilfskräfte sinken im weiteren Verlauf der Türöffnung, da sich das Volumen der ersten Druckkammer vergrössert und sich die Druckfeder entspannt. Die Sogwirkung lässt mit weiterem Öffnen der Schiebetür nach. Das Abnehmen der Hilfskräfte stellt kein Problem dar, da die benötigte Kraft zum Öffnen der Schiebetür mit zunehmender Durchgangsöffnung ebenfalls abnimmt.

Zweckmässigerweise ist die erste Druckkammer in Abhängigkeit von dem Luftdruck in dem Fluchtweg druckbeaufschlagbar. Dadurch steht die Öffnungskraft in Abhängigkeit von dem Überdruck in dem Fluchtweg bzw. der Grösse der Sogwirkung zur Verfügung und kann daher unabhängig von den äusseren Parametern konstant gehalten werden.

In einer weiteren bevorzugten Ausführungsform der Erfindung ist die Steuerung zum Verschieben des Türblatts zwischen den beiden Stellungen eine pneumatische Steuerung und ist unabhängig von einer Stromversorgung. Die gesamte pneumatische Steuerung ist bevorzugt rein mechanisch aufgebaut. Das Türblatt lässt sich daher auch bei einem Stromausfall mit Hilfe der ersten und zweiten Hilfskraft erleichtert öffnen.

In einer weiteren bevorzugten Ausführungsform der Erfindung ist die Hilfskraft, welche in Öffnungsrichtung des Türblatts wirkt, entweder aus der ersten Hilfskraft oder der Summe aus der ersten und der zweiten Hilfskraft gebildet. Im Normalbetrieb kann die erste Hilfskraft, welche durch Ausdehnen der Druckfeder wirkt, alleine ausreichend sein, um das Öffnen des Türblatts zufriedenstellend zu erleichtern. Die erste Druckkammer muss in diesem Fall nicht mit Druckluft beaufschlagt werden. Im Ereignisfall werden die erste und die zweite Hilfskraft benötigt, um eine ausreichende Unterstützung zum Öffnen des Türblatts sicher zu stellen.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: Front-Gesamtansicht einer Flucht-Schiebetür;
- Figur 2:: eine Schnittansicht der geschlossenen Flucht-Schiebetür mit einem Pneumatikzylinders eingebaut in die Schiebetür;
- Figur 3:: eine axonometrische Detailansicht des Pneumatikzylinders aus Figur 2 eingebaut in die Schiebetür;
- Figur 4:: eine Frontansicht eines Details der Schiebetür in geöffneter Stellung
- Figur 5:: eine erste axonometrische Detailansicht des Pneumatikzylinders bei geöffneter Schiebetür;
- Figur 6:: eine zweite axonometrische Detailansicht des Pneumatikzylinders bei geöffneter Schiebetür und
- Figur 7:: einen Querschnitt durch die Flucht-Schiebetür.

In den Figuren 1 bis 7 ist eine Flucht-Schiebetür gezeigt, welche gesamthaft mit dem Bezugszeichen 11 beziffert ist. Die Flucht-Schiebetür 11 umfasst ein Türblatt 13, welches zwischen einer Offenstellung und einer Schliessstellung verschiebbar ist. Das Türblatt 13 verschliesst einen Fluchtweg gegenüber der Röhre eines Verkehrstunnels. Das Türblatt 13 läuft entlang einer Laufschiene 15.

Im Normalbetrieb herrscht in dem Fluchtweg ein geringer Luftüberdruck gegenüber der Tunnelröhre. Kommt es jedoch zu einem Ereignisfall, beispielsweise wenn in der Tunnelröhre ein Brand ausbricht oder bei Rauchentwicklung, so wird der Luftdruck in dem Fluchtweg erhöht. Dadurch wird beim Öffnen des Türblattes Rauch aus dem Fluchtweg verdrängt. Um eine zuverlässige Rauchverdrängung zu erzielen wird der Überdruck in dem Fluchtweg von ca. 50 Pa auf 450 bis 500 Pa gesteigert. Beim Öffnen des Türblattes kommt es bei den ersten 100mm Verschiebeweg zu einem Luftsog zwischen Fluchtweg und Tunnelröhre. Wird das Türblatt 13 weiter geöffnet, so baut sich der Luftüberdruck ab und der Luftsog nimmt relativ rasch ab. Der Luftsog bewirkt dass es einer Öffnungskraft von bis zu 120 N bedarf. Diese hohe Öffnungskraft kann nicht allen Verkehrsteilnehmern eines Tunnels abverlangt werden. Eine solch hohe Öffnungskraft kann als ein weiterer Nachteil bis zum Panikverhalten der Flüchtenden führen.

Die erfindungsgemässe Flucht-Schiebetür 11 weist daher eine Öffnungshilfe auf, welche die Öffnungskraft sowohl im Normalbetrieb als auch im Ereignisfall unter 50 N hält. Zu diesem Zweck ist entlang der Laufschiene 15 ein Pneumatikzylinder 17 vorgesehen. Der Pneumatikzylinder 17 umfasst ein Zylindergehäuse 19. In dem Zylindergehäuse 19 ist ein Kolben 21 und eine daran befestigte Kolbenstange 23 verschiebbar. Der Pneumatikzylinder 17 erfüllt drei Aufgaben und ist an die jeweiligen Anforderungen bei Normalbetrieb und im Ereignisfall angepasst.

In dem Pneumatikzylinder 17 ist eine erste Druckkammer 25 vorgesehen, welche der Kolbenstange 23 abgewandt ist. Die erste Druckkammer 25 wirkt als ein Laufregler, welcher die Schliessgeschwindigkeit des Türblattes 13 beim Schliessen regelt. Das geöffnete Türblatt 13 wird durch ein Gegengewicht 27 zugezogen, welches beim Öffnen des Türblattes gegen die Schwerkraft angehoben wird. Das freie Ende 29 der Kolbenstange 23 ist fest mit dem Türblatt 13 verbunden. Beim Öffnen des Türblattes 13 wird durch ein erstes Lufteinlassventil 31 Luft in die erste Druckkammer 25 gesogen, indem der Kolben 21 und die Kolbenstange 23 aus dem Zylindergehäuse 19 gezogen werden. Wird das Türblatt 13 durch Absinken des Gegengewichts 27 automatisch geschlossen, so wird die Kolbenstange 23 und der Kolben 21 von dem Türblatt 13 in das Zylindergehäuse 19 geschoben. Dabei wird die sich in der ersten Druckkammer 25 befindliche Luft durch ein erstes Luftauslassventil 33 gedrückt und wird dabei gedrosselt. Das erste Luftauslassventil 33 ist als ein einstellbares Drosselrückschlagventil ausgebildet. Die austretende Luftmenge ist demnach einstellbar, wodurch das Türblatt gedämpft geschlossen wird. Durch die Einstellung der Strömungsgeschwindigkeit der durch das Ventil 33 ausströmenden Luft lässt sich die Schliessgeschwindigkeit des Türblattes einstellen. Die Druckluft ist im Vergleich zu einer Hydraulikflüssigkeit nahezu temperaturunabhängig. Dies hat den Vorteil, dass die Strömungsgeschwindigkeit der aus dem Pneumatikzylinder 17 austretenden Luft unabhängig von der Temperatur in der Tunnelröhre ist. Bei einer hydraulischen Bremsflüssigkeit ändert sich hingegen die Schliessgeschwindigkeit des Türblattes 13. Dies kann bei niedrigen Temperaturen in der Tunnelröhre sogar dazu führen, dass die Viskosität einer Hydraulikflüssigkeit so stark ansteigt, dass sich das Türblatt nicht mehr vollständig schliesst. Der Pneumatikzylinder 17 stellt hingegen sicher, dass das Türblatt 13 unabhängig von der herrschenden Temperatur immer mit der gleichen Geschwindigkeit geschlossen wird.

Die Öffnungshilfe ist zum einen durch eine Druckfeder 35 realisiert, welche insbesondere in den ersten 100 mm des Öffnungsweges des Türblattes 13 wirkt und eine erste Hilfskraft darstellt. Die Druckfeder 35 ist in die erste Druckkammer 25 integriert und wird in der Schliessstellung des Türblattes 13 durch den Kolben 21 zusammengedrückt. Beim Öffnen des Türblattes 13 durch Verschieben in Öffnungsrichtung drückt die Druckfeder 35 zu Beginn der Entspannung mit einer Öffnungshilfe bzw. Hilfskraft von ca. 10 N. Die zusammengedrückte Druckfeder wird bevorzugt dadurch freigegeben, indem ein Kippgriff 36 betätigt wird. Der Kippgriff 36 öffnet einen Auslösestift, wodurch das Türblatt 13 freigegeben wird und die Druckfeder 35 hilft das Türblatt 13 aufzudrücken. Im Normalbetrieb reicht das Entspannen der Druckfeder 35 üblicherweise aus, um die Öffnungskraft unter einer bestimmten Grenze zu halten.

Für eine erhöhte Öffnungskraft, welche insbesondere im Ereignisfall benötigt wird, ist die Druckkraft der Druckfeder 35 zu gering um eine ausreichende Öffnungskraft bereitzustellen. Deshalb ist in den Pneumatikzylinder 17 eine weitere stärkere Öffnungshilfe integriert, welche eine zweite Hilfskraft darstellt.

Ein Druckluftkompressor 37 fördert Druckluft in einen Luftspeicher (Druckspeicher) 39. Aus dem Luftspeicher 39 wird Druckluft entnommen, um die weitere Öffnungshilfe zu aktivieren. Der Luftspeicher 39 ist derart dimensioniert, dass in dem Luftspeicher 39 ausreichend Druckluft vorhanden ist, um die weitere Öffnungshilfe wenigstens 10-mal zu betätigen, ohne dass der Luftspeicher 39 neu befüllt werden müsste. Die weitere Öffnungshilfe funktioniert daher auch, wenn der Kompressor 37 wegen eines Stromausfalles keine Druckluft produziert.

Die Druckluft kann aus dem Luftspeicher 39 in die erste Druckkammer 25 strömen und drückt den Kolben 21 und die Kolbenstange 23 in Öffnungsrichtung des Türblattes 13. Die Öffnungskraft wird im Ereignisfall, in dem in dem Fluchtweg ein Überdruck von ca. 500 Pa vorliegt, durch die weitere Öffnungshilfe von 120 N auf weniger als 50 N reduziert.

Der Betrieb der Flucht-Schiebetür 11 funktioniert folgendermassen: Zuerst wird von einer flüchtenden Person der Kippgriff 36 betätigt. Dadurch wird ein Impuls in der Druckluftleitung ausgelöst und Druckluft strömt aus dem Luftspeicher 39 in die erste Druckkammer 25. Gleichzeitig wird von dem Kippgriff 36 der Auslösestift gelöst, damit sich die Druckfeder 35 in Öffnungsrichtung ausdehnen kann. Die Druckfeder 35 wirkt als Öffnungshilfe bis sie sich vollständig ausgedehnt hat. Die Druckfeder 35 wirkt in den ersten 100 mm des Öffnungsweges des Türblattes 13. Die in die erste Druckkammer 25 einströmende Druckluft und die Druckfeder 35 schieben den Kolben 21 in Öffnungsrichtung und die Kolbenstange 23 aus dem Zylindergehäuse 19 heraus. Das Türblatt 13 ist an dem freien Ende 29 der Kolbenstange befestigt und wird von der Kolbenstange 23 in Öffnungsrichtung geschoben. Während der Öffnungsbewegung vergrössert sich die erste Druckkammer 25. Eine zweite Druckkammer 41 ist durch den Kolben 21 räumlich von der ersten Druckkammer 25 getrennt. Die zweite Druckkammer 41 ist von dem Zylindergehäuse 19 und der Kolbenseite gebildet, welche der Kolbenstange 23 zugewandt ist. Während des Verschiebens des Türblattes 13 in Öffnungsrichtung verkleinert sich die zweite Druckkammer 41. Die zweite Druckkammer 41 steht luftleitend mit einem zweiten Luftauslassventil 43 in Verbindung. Die Luft kann über das zweite Luftauslassventil 43 aus der zweiten Druckkammer 41 geblasen werden. Denkbar ist es, dass das zweite Luftauslassventil 43 den Luftauslass drosselt, Falls die Öffnungskraft, zum Beispiel im Normalbetrieb zu gross sein sollte, kann diese durch das zweite Luftauslassventil reduziert werden. Beim Öffnen des Türblattes 13 wird das Gegengewicht 27, welches mit dem Türblatt 13 durch ein Seil 45 verbunden ist, nach oben gegen die Schwerkraft gezogen.

Lässt eine flüchtende Person den Kippgriff 36 aus, so senkt sich das Gegengewicht 27 in Schwerkraftrichtung und zieht das Türblatt 13 in die Schliessstellung. Die Kolbenstange 23 wird in das Zylindergehäuse 19 geschoben. Dabei wird die erste Druckkammer 25 verkleinert und die zweite Druckkammer 41 vergrössert. Die Luft in der ersten Druckkammer 25 wird durch das Drosselrückschlagventil 33 gedrosselt und die komprimierte Luft muss einen Widerstand überwinden. Dadurch wird die Schliessgeschwindigkeit des Türblattes 13 gedämpft. Der Widerstand ist an dem Drosselrückschlagventil 33 einstellbar, um die passende Schliessgeschwindigkeit zu erreichen. Durch ein zweites Lufteinlassventil 47 wird Luft in die zweite Druckkammer 41 gezogen. Dies erfolgt bevorzugt mit möglichst geringem Widerstand. Es ist jedoch auch denkbar, dass die Luft über einen einstellbaren Widerstand in dem zweiten Luftauslassventil 43 gesaugt wird, wodurch das Türblatt 13 beim Schliessen zusätzlich gedämpft wird.

### Legende:

- 11: Flucht-Schiebetür
- 13: Türblatt
- 15: Laufschiene
- 17: Pneumatikzylinder
- 19: Zylindergehäuse
- 21: Kolben
- 23: Kolbenstange
- 25: Erste Druckkammer
- 27: Gegengewicht
- 29: Freies Ende der Kolbenstange
- 31: Erstes Lufteinlassventil
- 33: Erstes Luftauslassventil, Drosselrückschlagventil
- 35: Druckfeder
- 36: Kippgriff
- 37: Druckluftkompressor
- 39: Luftspeicher, Druckspeicher
- 41: Zweite Druckkammer
- 43: Zweites Luftauslassventil
- 45: Seil
- 47: Zweites Lufteinlassventil

## Patentansprüche

1. Flucht-Schiebetür (11) zur Abtrennung einer Röhre eines Verkehrstunnels von einem Fluchtweg umfassend
- ein zwischen einer Offenstellung und einer Schliessstellung verschiebbares Türblatt (13),
- eine Laufschiene (15) entlang welcher das Türblatt (13) zwischen den beiden Stellungen verschiebbar ist,
- ein Gegengewicht (27), durch welches das Türblatt (13) von der Offenstellung in die Schliessstellung ziehbar ist und
- einen Laufregler (17), welcher das Türblatt (13) beim Schliessen mittels des Gegengewichtes (25) abbremsen kann,
**dadurch gekennzeichnet,**
**dass** der Laufregler durch eine erste Druckkammer (25) eines Pneumatikzylinders (17) realisiert ist, aus welcher Luft gedrosselt austreten kann und
**dass** der Pneumatikzylinder (17) durch die Druckbeaufschlagung der ersten Druckkammer (25) als ein Aktuator zur Öffnung des Türblattes (13) wirkt.

2. Schiebetür nach Anspruch 1, **dadurch gekennzeichnet, dass** in der ersten Druckkammer des Pneumatikzylinder (17) eine Druckfeder (35) integriert ist.

3. Schiebetür nach Anspruch 1 oder 2, **dadurch gekennzeichnet, dass** der Pneumatikzylinder (17) ein Zylindergehäuse (19), einen Kolben (21) und eine Kolbenstange (23) umfasst, wobei die mit dem Türblatt (13) verbundene Kolbenstange (23) eingefahren ist, wenn sich das Türblatt (13) in der Schliessstellung befindet.

4. Schiebetür nach Anspruch 3, **dadurch gekennzeichnet, dass** das Zylindergehäuse (19) feststehend ist und die Kolbenstange (23) zusammen mit dem Türblatt (13) verschiebbar ist.

5. Schiebetür nach einem der Ansprüche 2 bis 4, **dadurch gekennzeichnet, dass** die Druckfeder (35) im komprimierten Zustand mit einer ersten Hilfskraft von 7 bis 13 N und bevorzugt von 9 bis 11 N in Öffnungsrichtung des Türblatts (13) wirken kann.

6. Schiebetür nach einem der vorangehenden Ansprüche, **dadurch gekennzeichnet, dass** in der ersten Druckkammer (25) eine zweite Hilfskraft von 80 bis 500 N und bevorzugt von 100 bis 450 N erzeugbar ist, welche in Öffnungsrichtung des Türblatts (13) wirken kann.

7. Schiebetür nach einem der vorangehenden Ansprüche, **dadurch gekennzeichnet, dass** ein Druckluft-Kompressor (37) einen Druckspeicher (39) speist, welcher die erste Druckkammer (25) wenigstens 10 Mal befüllen kann ohne selbst nachbefüllt werden zu müssen.

8. Schiebetür nach Anspruch 7, **dadurch gekennzeichnet, dass** die zweite Hilfskraft durch einen Druckregler einstellbar ist, welcher den Druck in dem Druckspeicher (39) regelt.

9. Schiebetür nach einem der vorangehenden Ansprüche, **dadurch gekennzeichnet, dass** die erste Druckkammer (25) mit einem ersten Lufteinlassventil (31) und einem Drosselrückschlagventil (33) als einem ersten Luftauslassventil luftleitend in Verbindung steht.

10. Schiebetür nach Anspruch 9, **dadurch gekennzeichnet, dass** der Luftdurchsatz des Drosselrückschlagventils (33) einstellbar ist.

11. Schiebetür nach einem der Ansprüche 3 bis 10, **dadurch gekennzeichnet, dass** der Pneumatikzylinder (17) eine zweite Druckkammer (41) umfasst, welche durch den Kolben (21) von der ersten Druckkammer (25) räumlich getrennt ist und mit einem zweiten Lufteinlassventil (47) und einem zweiten Luftauslassventil (43) luftleitend in Verbindung steht.

12. Schiebetür nach einem der vorangehenden Ansprüche, **dadurch gekennzeichnet, dass** das Türblatt (13) einen Kippgriff (36) umfasst, dessen Betätigung ein Befüllen der ersten Druckkammer (25) mit Druckluft bewirkt und einen Auslösestift löst.

13. Schiebetür nach einem der vorangehenden Ansprüche, **dadurch gekennzeichnet, dass** die erste Druckkammer (25) in Abhängigkeit von dem Luftdruck in dem Fluchtweg druckbeaufschlagbar ist.

14. Schiebetür nach einem der vorangehenden Ansprüche, **dadurch gekennzeichnet, dass** die Steuerung zum Verschieben des Türblatts (13) zwischen den beiden Stellungen eine pneumatische Steuerung ist und unabhängig von einer Stromversorgung ist.

15. Schiebetür nach einem der Ansprüche 6 bis 14, **dadurch gekennzeichnet, dass** die Hilfskraft, welche in Öffnungsrichtung des Türblatts (13) wirkt, entweder aus der ersten Hilfskraft oder der Summe aus der ersten und der zweiten Hilfskraft gebildet ist.

## Claims

1. Escape sliding door (11) for separating the tube of a traffic tunnel from an escape route comprising:
- a door leaf (13) slidable between an open position and a closed position,
- a running rail (15) along which the door leaf (13) is slidable between the two positions,
- a counterweight (27) by which the door leaf (13) can be pulled from the open position into the closed position and
- a course controller (17), which can slow down the door leaf (13) during closing by means of the counterweight (25),
**characterized in**
**that** the course controller is implemented by a first pressure chamber (25) of a pneumatic cylinder (17) from which air can be throttled and escape and that the pneumatic cylinder (17) acts, due to the pressurization of the first pressure chamber (25), as an actuator for opening the door leaf (13).

2. Sliding door according to claim 1, **characterized in that** a compression spring (35) is integrated in the first pressure chamber of the pneumatic cylinder (17).

3. Sliding door according to claim 1 or 2, **characterized in that** the pneumatic cylinder (17) comprises a cylinder housing (19), a piston (21) and a piston rod (23), wherein the piston rod (23) connected to the door leaf (13) is retracted when the door leaf (13) is in the closed position.

4. Sliding door according to claim 3, **characterized in that** the cylinder housing (19) is stationary and the piston rod (23) can slide together with the door leaf (13).

5. Sliding door according to one of the claims 2 to 4, **characterized in that** the compression spring (35) can act in the compressed condition with a first auxiliary force of 7 to 13 N and preferably of 9 to 11 N in the opening direction of the door leaf (13).

6. Sliding door according to one of the preceding claims, **characterized in that** a second auxiliary force of 80 to 500 N and preferably of 100 to 450 N that can act in the opening direction of the door leaf (13) can be produced in the first pressure chamber (25).

7. Sliding door according to one of the preceding claims, **characterized in that** a compressed air compressor (37) supplies a pressure accumulator (39) that can fill at least ten times the first pressure chamber (25) without itself having to be refilled.

8. Sliding door according to claim 7, **characterized in that** the second auxiliary force can be adjusted by a pressure regulator that regulates the pressure in the pressure accumulator (39).

9. Sliding door according to one of the preceding claims, **characterized in that** the first pressure chamber (25) is air-conductively connected to a first air inlet valve (31) and a throttle non-return valve (33) as a first air outlet valve.

10. Sliding door according to claim 9, **characterized in that** the air flow rate of the throttle non-return valve (33) is adjustable.

11. Sliding door according to one of the claims 3 to 10, **characterized in that** the pneumatic cylinder (17) comprises a second pressure chamber (41) that is spatially separated from the first pressure chamber (25) by the piston (21) and that is air-conductively connected to a second air inlet valve (47) and to a second air outlet valve (43).

12. Sliding door according to one of the preceding claims, **characterized in that** the door leaf (13) comprises a tilting handle (36), the actuation of which causes the filling of the first pressure chamber (25) with compressed air and releases a trigger pin.

13. Sliding door according to one of the preceding claims, **characterized in that** the first pressure chamber (25) can be pressure loaded depending on the air pressure in the escape route.

14. Sliding door according to one of the preceding claims, **characterized in that** the control for sliding the door leaf (13) between the two positions is a pneumatic control and is independent of a power supply.

15. Sliding door according to one of the claims 6 to 14, **characterized in that** the auxiliary force that acts in the opening direction of the door leaf (13) is formed either from the first auxiliary force or of the sum of the first and of the second auxiliary force.

## Revendications

1. Porte coulissante de secours (11) pour séparer le tube d'un tunnel routier d'une issue de secours comprenant :
- un vantail (13) coulissant entre une position ouverte et une position fermée,
- un rail de roulement (15) le long duquel le vantail (13) peut coulisser entre les deux positions,
- un contrepoids (27) par lequel le vantail (13) peut être tiré de la position ouverte à la position fermée et
- un régulateur de course (17) qui peut freiner le vantail (13) au moyen du contrepoids lors de la fermeture,
**caractérisée en ce**
**que** le régulateur de course est réalisé par une première chambre de pression (25) d'un vérin pneumatique (17) par laquelle de l'air peut sortir en étant étranglé et que le vérin pneumatique (17) agit, par l'impact de la pression de la première chambre de pression (25), comme un actionneur pour l'ouverture du vantail (13).

2. Porte coulissante selon la revendication 1, **caractérisée en ce qu'**un ressort de compression (35) est intégré dans la première chambre de pression du vérin pneumatique (17).

3. Porte coulissante selon la revendication 1 ou 2, **caractérisée en ce que** le vérin pneumatique (17) comprend un boîtier de cylindre (19), un piston (21) et une tige de piston (23), cependant que la tige de piston (23) reliée au vantail (13) est rentrée lorsque le vantail (13) se trouve dans la position de fermeture.

4. Porte coulissante selon la revendication 3, **caractérisée en ce que** le boîtier de cylindre (19) est fixe et la tige de piston (23) peut coulisser conjointement avec le vantail (13).

5. Porte coulissante selon l'une des revendications 2 à 4, **caractérisée en ce que** le ressort de compression (35) peut agir, à l'état comprimé, avec une première force auxiliaire de 7 à 13 N et de préférence de 9 à 11 N dans le sens de l'ouverture du vantail (13).

6. Porte coulissante selon l'une des revendications précédentes, **caractérisée en ce qu'**une seconde force auxiliaire de 80 à 500 N et de préférence de 100 à 450 N, qui peut agir dans le sens de l'ouverture du vantail (13), peut être produite dans la première chambre de pression (25).

7. Porte coulissante selon l'une des revendications précédentes, **caractérisée en ce qu'**un compresseur à air comprimé (37) alimente un réservoir de pression (39) qui peut remplir la première chambre de pression (25) au moins 10 fois sans devoir lui-même être rerempli.

8. Porte coulissante selon la revendication 7, **caractérisée en ce que** la seconde force auxiliaire peut être réglée par un régulateur de pression (39) qui règle la pression dans le réservoir de pression (39).

9. Porte coulissante selon l'une des revendications précédentes, **caractérisée en ce que** la première chambre de pression (25) est reliée de manière à guider l'air à une soupape d'admission d'air (31) et à une soupape antiretour d'étranglement (33) comme première soupape de sortie d'air.

10. Porte coulissante selon la revendication 9, **caractérisée en ce que** le débit d'air de la soupape antiretour d'étranglement (33) est réglable.

11. Porte coulissante selon l'une des revendications 3 à 10, **caractérisée en ce que** le vérin pneumatique (17) comprend une seconde chambre de pression (41) qui est séparée dans l'espace par le piston (21) de la première chambre de pression (25) et est reliée de manière à guider l'air à une seconde soupape d'entrée d'air (47) et à une seconde soupape de sortie d'air (43).

12. Porte coulissante selon l'une des revendications précédentes, **caractérisée en ce que** le vantail (13) comprend une poignée basculante (36) dont l'actionnement provoque un remplissage de la première chambre de pression (25) avec de l'air comprimé et une broche de déclencheur.

13. Porte coulissante selon l'une des revendications précédentes, **caractérisée en ce que** la première chambre de pression (25) peut être sollicitée en pression en fonction de la pression de l'air dans l'issue de secours.

14. Porte coulissante selon l'une des revendications précédentes, **caractérisée en ce que** la commande pour faire coulisser le vantail (13) entre les deux positions est une commande pneumatique et est indépendante d'une alimentation en électricité.

15. Porte coulissante selon l'une des revendications 6 à 14, **caractérisée en ce que** la force auxiliaire qui agit dans le sens de l'ouverture du vantail (13) est formée soit par la première force auxiliaire, soit par la somme de la première et de la seconde force auxiliaire.
